# EUROPÄISCHE PATENTSCHRIFT

(11) **EP 1 262 315 B1**
(45) Veröffentlichungstag und Bekanntmachung des Hinweises auf die Patenterteilung: **17.11.2004**
(21) Anmeldenummer: 01112705.7
(22) Anmeldetag: 25.05.2001
(51) Int. Cl.: B41C 1/05, B41B 19/00

(54) **Verfahren und Vorrichtung zur Herstellung einer Druckform**
Method and apparatus for making a printing plate
Méthode et dispositif de fabrication d'une plaque d'impression

(43) Veröffentlichungstag der Anmeldung: 04.12.2002
(73) Patentinhaber: Stork Prints Austria GmbH, 6330 Kufstein (AT)
(72) Erfinder: Juffinger, Josef, 6335 Thiersee (DE); Kurz, Franz, a-6300 Wörgl (AT)
(74) Vertreter: TER MEER STEINMEISTER & PARTNER GbR

(56) Entgegenhaltungen:
- WO-A-97/19783
- US-A- 5 427 026

## Beschreibung

Die Erfindung betrifft ein Verfahren und eine Vorrichtung zur Herstellung einer Druckform gemäß den Ansprüchen 1 und 17. Bei der Druckform kann es sich z. B. um eine Flexodruckform oder um eine starre Druckform handeln, die als Hochdruck- oder Tiefdruckformen arbeiten, und dergleichen.

Es ist bereits allgemein bekannt, zur Herstellung einer Flexodruckform mit Hilfe eines herkömmlichen CO₂-Lasers Material direkt aus einer Druckplatte herauszubrennen, die etwa eine Polymerplatte sein kann, um auf diese Weise in der Druckplatte ein Relief zu erzeugen. Bei diesem Verfahren wird der CO₂-Laser allerdings permanent leistungsmoduliert, so daß das Verfahren relativ langsam ist.

Ferner ist es aus der WO-A-97/19783 bereits bekannt, zur Herstellung einer Flexodruckform zwei Laserstrahlenquellen zu verwenden, um mit der ersten Laserstrahlenquelle feine Strukturen eines gewünschten Profils herzustellen, während mit der zweiten Laserstrahlenquelle tief liegende Bereiche im Profil erzeugt werden.

Aus der US-A-5,427,026 ist bereits ein Verfahren zur Herstellung einer Druckform bekannt, bei dem in die Oberfläche eines Druckformrohlings ein Relief dadurch eingebracht wird, daß Material des Druckformrohlings entlang von Spuren durch Strahlung abgetragen wird, wobei entlang jeweils ein und derselben Spur unterschiedlich tief liegende Reliefbereiche durch entsprechend häufiges Bestrahlen erzeugt werden.

Diese US-A-5,427,026 offenbart auch eine Vorrichtung zur Herstellung einer Druckform mit einer Halterung zum Halten eines Druckformrohlings, einer optischen Einrichtung zum Bestrahlen einer Oberfläche des Druckformrohlings entlang einer Spur mittels wenigstens eines Strahls, um dadurch Bereiche des Druckformrohlings abzutragen, und mit einer Steuereinrichtung, die unter Verwendung eines Strahlein- und -ausschaltbefehle enthaltenen Datenfiles Intensitätsänderungen des wenigstens einen Strahls auf seinem Weg entlang der Spur steuert, wobei die Steuereinrichtung so ausgebildet ist, daß sie mehrere jeweils Strahlein- und -ausschaltbefehle enthaltende Datenfiles zur Verfügung stellt, von denen jedes zur Bearbeitung des Druckformrohlings entlang der gesamten Spur dient, und die bezogen auf die Spur zeitlich versetzt abarbeitbar sind.

Sehr feine und gleichzeitig sehr tiefliegende Bereiche lassen sich bei relativ hoher Arbeitsgeschwindigkeit mit den bisher genannten Verfahren bzw. Vorrichtungen nicht so ohne weiteres herstellen. Die reine Leistungsmodulation ist zu diesem Zweck zu träge, während bei Verwendung eines akusto-optischen Modulators die Laserleistung auf relativ geringe Werte beschränkt werden muß, um den Modulator nicht zu zerstören. Problematisch ist auch die bei der Bestrahlung der Druckform entstehende Wärme, die bei der Herstellung sehr feiner Strukturen wieder zu deren Deformation führen kann.

Der Erfindung liegt die Aufgabe zugrunde, ein Verfahren zur Herstellung einer Druckform. insbesondere einer Flexodruckform, anzugeben, mit dem sich sehr kleine und von sehr tiefen Einschnitten umgebende Strukturen schnell und einfach herstellen lassen. Darüber hinaus soll eine zu diesem Zweck geeignete Vorrichtung zur Verfügung gestellt werden.

Eine verfahrensseitige Lösung der gestellten Aufgabe ist im Anspruch 1 angegeben. Dagegen findet sich eine vorrichtungsseitige Lösung der gestellten Aufgabe im Anspruch 17. Vorteilhafte Ausgestaltungen der Erfindung sind den jeweils nachgeordneten Unteransprüchen zu entnehmen.

Das Verfahren nach der Erfindung zeichnet sich dadurch aus. daß das Bestrahlen mit mehreren Strahlen erfolgt. die nacheinander entlang derselben Spur geführt werden, und die mehreren Strahlen in einer Richtung nebeneinander liegend angeordnet sind, die quer zur Längsrichtung der Spur verläuft.

Nach jedem Spurdurchgang kann dann eine Relativverschiebung zwischen Druckformrohling und Strahlengruppe erfolgen, so daß jetzt dieselbe Spur von einem anderen Strahl der Strahlengruppe bearbeitet wird, usw.. Werden dagegen der Druckformrohling und die Strahlengruppe kontinuierlich in Längsrichtung des Druckformrohlings relativ zueinander bewegt, so laufen die Strahlen auf schraubenlinienförmigen Spuren über die Oberfläche des Druckformrohlings. Auch jetzt ist es so, daß jede der schraubenlinienförmigen Spuren von allen Strahlen zeitlich nacheinander überstrichen werden.

Bei dem erfindungsgemäßen Verfahren zur Herstellung einer Druckform, insbesondere einer Flexodruckform, wird in die Oberfläche eines Druckformrohlings ein Relief dadurch eingebracht, daß Material des Druckformrohlings entlang von Spuren durch Strahlung abgetragen wird, also durch Strahlung, die z. B. ein- und ausgeschaltet wird, etwa durch Modulatoren, z. B. akustooptische Modulatoren, Lichtablenker, wie bewegbare Spiegel, etc, um dadurch die Strahlung in ihrer Intensität zu ändern. Das Abtragen geschieht dadurch, daß entlang jeweils ein und derselben Spur unterschiedlich tiefliegende Reliefbereiche durch entsprechend häufiges Bestrahlen erzeugt werden. Dabei kann fokussierte Strahlung verwendet werden oder Parallelstrahlung, sofern sie für den genannten Zweck intensitäts bzw. leistungsstark genug ist.

Dabei ist es so, daß zur Bildung eines Reliefs in der Oberfläche des Druckformrohlings relativ flache Ausnehmungen nur durch einmalige Bestrahlung des Druckformrohlings erhalten werden, während tieferliegende Ausnehmungen durch mehrmaliges Bestrahlen der entsprechenden Stellen des Druckformrohlings gebildet werden. Dieses mehrmalige Bestrahlen des Druckformrohlings zur Erzeugung der tiefer liegenden Bereiche erfolgt zeitlich versetzt bzw. nacheinander, so daß ein tiefer liegender Bereich quasi durch wiederholtes Ausschälen erhalten wird.

Da die tiefer liegenden Bereiche der Reliefstruktur durch wiederholtes Bestrahlen herausgearbeitet werden, kann die Strahlleistung relativ gering sein, was mit sich bringt, daß auch sehr schnelle Modulatoren zum Ein- und Ausschalten der Strahlleistung zum Einsatz kommen können, bei deren Verwendung die Strahlleistung gerade begrenzt werden muß, um die Modulatoren vor Zerstörung zu bewahren, etwa akustooptische Modulatoren. Somit ist es möglich, auch relativ feine und gleichzeitig tiefe Strukturen schnell ausbilden zu können, um Druckreliefs mit noch besserer Qualität herstellen zu können. Dies gilt auch insbesondere im Hinblick darauf, daß zwischen den einzelnen Abbrennvorgängen beim Ausbilden der tieferen Strukturbereiche das Druckformmaterial jeweils wieder abkühlt, bevor es erneut abgetragen wird, was dazu führt, daß sich das Druckformmaterial an diesen Bereichen nicht so stark aufheizt, so daß sich das Relief ausgesprochen exakt bzw. formgetreu ausbilden läßt. Zwischen den einzelnen Abbrennvorgängen kann der Materialabtrag auch abgeführt werden, z. B. abgesaugt werden, was ein genaueres Arbeiten beim nächsten Abtragvorgang ermöglicht und zu qualitativ besseren Strukturen führt.

Dadurch, daß ein und dieselbe Spur unter Verwendung unterschiedlicher Strahlen bearbeitet werden kann, ist es möglich, unterschiedlich tief liegende Reliefbereiche etwa durch Strahlen unterschiedlicher Leistung abzutragen oder durch Strahlen unterschiedlicher Wellenlänge. Auf diese Weise lassen sich Druckformen mit noch besserer Qualität herstellen. So lassen sich zum Beispiel unmittelbar an der Oberfläche des Druckformrohlings liegende Reliefbereiche durch Strahlen abtragen, deren Leistung geringer und/oder deren Wellenlänge kürzer ist, als die derjenigen Strahlen, die zum Abtragen tiefer liegender Reliefbereiche dienen. Auf diese Weise läßt sich die oberflächenseitige Umrandung (Druckkontur) eines auszubildenden Reliefs sehr präzise herstellen, was für Gebiete abseits der Umrandungen nicht unbedingt erforderlich ist, da hier nicht gedruckt wird. Diese Gebiete können daher mit erhöhter Leistung und damit schneller abgetragen werden, um den Bearbeitungsvorgang zu beschleunigen.

Vorteilhafterweise werden das Relief oberflächenseitig begrenzende Materialbereiche des Druckformrohlings zuerst abgetragen, um auf diese Weise die Reliefkonturen bei noch relativ geringer Temperatur des Druckformrohlings festlegen zu können. Erst danach erfolgt das weitere Abtragen des Druckformrohlings zur Ausbildung der tieferliegenden Bereiche. Bei dieser Vorgehensweise werden sehr exakte oberflächenseitige Umrandungen des Reliefs erhalten. Prinzipiell ist aber auch die umgekehrte Vorgehensweise möglich, daß nämlich die oberflächenseitigen Umrandungen des Reliefs zuletzt gebildet werden.

Nach einer vorteilhaften Ausgestaltung der Erfindung sind das Reliefoberflächenseitig begrenzende Materialbereiche des Druckformrohlings in ihrer spektralen Empfindlichkeit an die Wellenlänge der abtragenden Strahlung angepaßt, wodurch sich der Abtragungsvorgang dieser Materialbereiche noch besser steuern läßt, um Reliefs mit noch größerer Präzision zu erhalten.

In weiterer Ausgestaltung der Erfindung erfolgt die Bestrahlung des Druckformrohlings mit Laserstrahlung, da auf diese Weise die erforderliche Strahlungsenergie leicht zur Verfügung gestellt werden kann. Diesbezüglich kann fokussierte Laserstrahlung zum Einsatz kommen.

Zur Bearbeitung des Druckformrohlings entlang der Spuren können die Strahlen bzw. Laserstrahlen relativ zum Druckformrohling bewegt werden, oder es wird so verfahren, daß der Druckformrohling relativ zu ortsfesten Strahlen bewegt wird. Auch können die Strahlen und der Druckformrohling beide und relativ zueinander bewegt werden.

Dabei wird z. B. ein Druckformrohling verwendet, der eine Druckoberfläche bildendes elastisches Material aufweist, etwa Polymermaterial, Silicon oder Gummi. Die Druckoberfläche könnte aber auch starr sein, etwa aus Metall bestehen.

So kann zum Beispiel ein plattenförmiger Druckformrohling aus Polymermaterial oder anderem geeigneten elastischen Material auf die Oberfläche eines drehbar gelagerten Zylinders aufgelegt und dort fest angebracht werden, etwa durch Anklemmen, durch Ansaugen mittels Vakuum, durch Magnete, usw. Zur Bildung eines Druckformrohlings kann aber auch elastisches oder Polymermaterial auf die Oberfläche eines drehbar gelagerten Zylinders aufgezogen bzw. aufgetragen werden. Hierbei kann es sich z. B. um Schläuche handeln, die auf den Zylinder aufgezogen werden, oder es kann flüssiges Material bzw. Polymermaterial durch Rakeln, Spritzen und Tauchen usw., aufgebracht werden.

Nach einer sehr vorteilhaften Weiterbildung der Erfindung erfolgt das Bestrahlen des Druckformrohlings entlang einer jeweiligen Spur in Abhängigkeit von Datenfiles, von denen jeweils eines einem der in unterschiedlicher Tiefe liegenden abzutragenden Reliefbereiche zugeordnet ist. Das Abtragen der Materialbereiche des Druckformrohlings erfolgt somit rein digital gesteuert, so daß Änderungen der Strahlungsleistung sehr schnell ausgeführt werden können, was den Bearbeitungsprozeß beschleunigt. Die Datenfiles können auch zu einem Gesamtfile zusammengefaßt sein, das die Datenfiles quasi als Glieder einer Kette enthält, die nacheinander abgearbeitet werden.

Dabei werden die Datenfiles nach einer vorteilhaften Ausgestaltung der Erfindung wie folgt erzeugt: Bildung und elektronische Speicherung eines zweidimensionalen Relief-Grundmusters; Bildung einer oder mehrerer in unterschiedlichem Abstand zum Relief-Grundmuster liegenden Umrandungen zur Kennzeichnung von Reliefbereichen, die mit zunehmendem Abstand vom Relief-Grundmuster tiefer liegen sollen; Ziehen einer Spur durch das umrandete Relief-Grundmuster; Aufsuchen von Grenzen des Relief-Grundmusters und der Reliefbereiche anhand der Umrandungen auf der Spur; und Festsetzen von Strahlein- und -ausschaltbefehlen anhand der aufgefundenen Grenzen und in jeweilige Datenfiles sortier für das Relief-Grundmuster und die tiefer liegenden Reliefbereiche.

Wird das Relief-Grundmuster vorgegeben, etwa durch Abtasten einer Vorlage oder durch grafischen Entwurf von einem Designer auf dem Bildschirm eines Computers, so lassen sich bei vorgegebener Spurbreite und Verlauf der Spuren relativ zum Relief-Grundmuster die Datenfiles für die im Druckformrohling in jeweils unterschiedlicher Tiefe liegenden abzutragenden Bereiche in sehr einfacher Weise erzeugen, und zwar automatisiert, was den Prozeßablauf ebenfalls beschleunigt.

Dabei werden die jeweiligen Datenfiles zur Modulation bzw. zum Ein-/Ausschalten der Strahlen herangezogen. Beispielsweise könnten diese Datenfiles zur Steuerung akustooptischer Modulatoren verwendet werden, mit deren Hilfe die Strahlen bzw. Laserstrahlen ein- und ausgeschalten werden, und deren Funktionsweise allgemein bekannt ist.

Um Strahlen mit unterschiedlicher Intensität hindurchzulassen, können die akustooptischen Modulatoren mit unterschiedlichen Steuerspannungen angesteuert werden. Insofern können den jeweiligen Datenfiles unterschiedliche Steuerspannungen zur Modulation der Strahlen zugeordnet sein, um bei Verwendung eines jeweiligen Datenfiles eine der jeweiligen Steuerspannungen zum Ansteuern eines Modulators zu benutzen. Die jeweilige Steuerspannung wird dann in Übereinstimmung mit dem Datenfile geschaltet. Diese geschaltete Steuerspannung gelangt dann zum Modulator.

Eine erfindungsgemäße Vorrichtung zur Herstellung einer Druckform, insbesondere einer Flexodruckform enthält eine Halterung zum Halten eines Druckformrohlings; eine optische Einrichtung zum Bestrahlen einer Oberfläche des Druckformrohlings entlang einer Spur mittels wenigstens eines Strahls, um dadurch Bereiche des Druckformrohlings abzutragen; und eine Steuereinrichtung, die unter Verwendung eines Strahlein- undausschaltbefehle enthaltenen Datenfiles entsprechende Intensitätsänderungen des wenigstens einen Strahls auf seinem Weg entlang der Spur steuert. Die Steuereinrichtung ist so ausgebildet ist, daß sie mehrere jeweils Strahlein- und -ausschaltbefehle enthaltende Datenfiles (Musterinformationen) zur Verfügung stellt, von denen jedes zur Bearbeitung des Druckformrohlings entlang der gesamten Spur dient, und die bezogen auf die Spur zeitlich versetzt abarbeitbar sind.

Durch dieses zeitlich versetzte Abarbeiten der Musterinformationen bzw. der Datenfiles bezogen auf ein und dieselbe Spur können Bereiche entlang der Spur ein oder mehrmals von Strahlung beaufschlagt werden, um entsprechend flachere oder tiefere Bereiche entlang der Spur zu erhalten, so daß es möglich ist, in Spurlängsrichtung sehr kurze und tief liegende Ausnehmungen zu erzeugen, um auf diese Weise sehr präzise Reliefs in der Oberfläche eines Druckformrohlings zu erhalten.

Dabei ist nach der Erfindung die optische Einrichtung so ausgebildet, daß sie mehrere Strahlen ausgibt, die durch jeweils nur ein separates Datenfile steuerbar sind. In diesem Fall müssen alle Strahlen ein und dieselbe Spur nacheinander durchlaufen. Darüber hinaus sind erfindungsgemäß die Strahlen in einer Richtung nebeneinander liegend angeordnet die quer zur Spurlängsrichtung verläuft, so daß durch entsprechende Verschiebung in Querrichtung die Strahlen nacheinander zur Deckung mit der Spur gebracht werden können.

Als Strahlen können fokussierte Strahlen verwendet werden, etwa fokussierte Laserstrahlen. Grundsätzlich kann der Druckformrohling ein plattenförmiger Rohling oder ein zylindrischer Druckformrohling sein. Er ist wenigstens an seiner Oberfläche elastisch ausgebildet und besteht vorzugsweise aus Polymermaterial oder enthält zumindest ein solches. Er kann aber auch aus Silicon, Gummi oder anderem Material, etwa aus Metall, bestehen.

Zur Bearbeitung des Druckformrohlings kann dieser bei plattenförmiger Ausbildung zum Beispiel in ebenem Zustand bearbeitet werden, wenn Strahlen entlang von Spuren geführt und im Abstand parallel zu ihm gehalten werden. Strahlenquellen und Druckformrohling könnten dann in parallelen Ebenen relativ zueinander verschoben werden.

Nach einer vorteilhaften Ausgestaltung der Erfindung ist der Druckformrohling als ein um seine Längsachse drehbar gelagerter Zylinder ausgebildet, der auf seiner Oberfläche ein elastisches Material, zum Beispiel Polymermaterial. trägt. Dies kann plattenförmig ausgebildet und um seine Oberfläche herumgelegt sein. Ist es in Form einer Platte auf der Zylinderoberfläche befestigt, kann die Platte von diesem nach der Bearbeitung auch wieder abgenommen werden, um als ebene Druckplatte verwendet zu werden. Das elastische bzw. Polymermaterial kann aber auch fest auf der Oberfläche des zylindrischen Trägers verbleiben, nachdem es auf diesen aufgezogen oder in anderer Form aufgebracht worden ist, etwa durch einen Tauch-, Rakel- oder Spritzvorgang, und dergleichen. In diesem Fall wird später der gesamte Zylinder als Druckzylinder verwendet.

Bei der Bearbeitung bzw. Bestrahlung des Druckzylinders zur Erzeugung des Oberflächenreliefs kann dieser gedreht werden, während gleichzeitig ein in Richtung der Längsachse des Zylinders verschiebbar angeordneter Schlitten bewegt wird, der wenigstens Teile der optischen Einrichtung trägt. Auf diesem Schlitten können etwa Umlenkspiegel zum Umlenken von Laserstrahlen vorhanden sein, oder es können auf ihm direkt Laserstrahlenquellen montiert sein. Möglich ist es auch, bei Drehung des Zylinders um seine Längsachse diesen gleichzeitig auch in Richtung seiner Längsachse zu verschieben, um die Oberfläche des Druckformrohlings bei fest positionierter optischer Einrichtung bearbeiten zu können. Diese Variante wäre von Vorteil, wenn die optische Einrichtung selbst aus einer Vielzahl von Strahlenquellen zur Erzeugung einer Vielzahl von Strahlen besteht und daher eine Dejustierung durch Vibrartionen relativ groß ist.

Es wurde bereits erwähnt, daß zur Intensitätssteuerung bzw. Leistungssteuerung, also zum Ein- und Ausschalten der Strahlen Modulatoren vorgesehen sind, die über die Datenfiles ansteuerbar sind. Hierbei kann es sich vorzugsweise um akustooptische Modulatoren handeln, die sehr schnell ansteuerbar sind.

Ein jeweiliger der Modulatoren ist dabei mit wenigstens einem Analogschalter verbunden, über den dem Modulator eine der Musterinformation entsprechende Steuerspannung zuführbar ist, wobei der Analogschalter durch das Datenfile schaltbar ist. Dadurch wird eine sehr präzise digitale Steuerung des bearbeitenden Strahls bzw. Laserstrahls möglich.

Nach einer Ausgestaltung der Erfindung können mehrere Modulatoren vorhanden sein, denen jeweils ein Analogschalter zugeordnet ist, die jeweils durch eines der zum Gravieren entlang einer Spur benötigten mehreren Datenfiles schaltbar sind, wobei die Analogschalter jeweils unterschiedliche Steuerspannungen schalten.

Die Erfindung und Ausführungsbeispiele werden nachfolgend unter Bezugnahme auf die Zeichnungen im einzelnen beschrieben. Es zeigen:
**Figur 1** das Prinzip der Erfindung bei der Bearbeitung eines Druckformrohlings zur Erzeugung eines Reliefs in seiner Oberfläche;
**Figur 2** das Prinzip nach Figur 1 mit spektral angepaßter Oberfläche des Druckformrohlings;
**Figur 3** ein Relief-Grundmuster mit Umrandungen zur Kennzeichnung von Reliefbereichen, die mit zunehmendem Abstand von Relief-Grundmuster tieferliegen sollen;
**Figur 4** einen Schnitt entlang der Linie A-A von Figur 3 zur Erläuterung der Struktur eines fertigen Reliefs in der Oberfläche des Druckformrohlings;
**Figur 5** drei aus dem Relief-Grundmuster gemäß Figur 3 entlang der Linie A-A erzeugte Datenfiles;
**Figur 6** eine Vorrichtung nach einem ersten Ausführungsbeispiel der Erfindung zur Herstellung einer Druckform; und
**Figur 7** eine Vorrichtung nach einem zweiten Ausführungsbeispiel der Erfindung zur Herstellung einer Druckform.

Das der Erfindung zugrundeliegende Arbeitsprinzip wird nachfolgend unter Bezugnahme auf Figur 1 näher beschrieben. In der Figur 1 ist mit dem Bezugszeichen 1 ein Druckformrohling bezeichnet, der aus Polymermaterial hergestellt ist. Zur Herstellung z. B. einer Flexodruckform wird ein Relief in eine Oberfläche 2 des Druckformrohlings 1 eingraviert, indem mit Hilfe von z. B. drei fokussierten Laserstrahlen 3, 4 und 5 Polymermaterial des Druckformrohlings 1 bereichsweise weggebrannt wird. Es könnten auch mehr oder weniger als drei Laserstrahlen verwendet werden. Zu diesem Zweck werden die Laserstrahlen 3, 4 und 5 zeitlich nacheinander entlang einer auf der Oberfläche 2 verlaufenden Spur bewegt, die in Richtung des Pfeils 6 verläuft. Der Laserstrahl 3 ist der voraneilende Laserstrahl und beaufschlagt die Oberfläche 2 des Druckformrohlings 1 zuerst. Ihm folgt entlang der selben Spur und zeitlich versetzt der Laserstrahl 4, dem seinerseits entlang derselben Spur und wiederum zeitlich versetzt der Laserstrahl 5 folgt. Je nach Tiefe einer in die Oberfläche 2 des Druckformrohlings 1 einzubringenden Ausnehmung zwecks Bildung des Reliefs werden entweder nur der Laserstrahl 3, die Laserstrahlen 3 und 4 oder alle Laserstrahlen 3, 4 und 5 verwendet. Soll die Ausnehmung relativ flach sein, wird nur der Laserstrahl 3 eingeschaltet, durch den lediglich ein Abschnitt A unterhalb der Oberfläche 2 des Druckformrohlings 1 weggebrannt wird. Die Laserstrahlen 4 und 5 werden dann nicht eingeschaltet. Sind dagegen tiefere Ausnehmungen erwünscht, kommen auch die Laserstrahlen 4 und 5 zum Einsatz. Hierbei wird wiederum zunächst mit Hilfe des Laserstrahls 1 der obere Abschnitt A des Druckformrohlings 1 weggebrannt, während kurze Zeit später der unterhalb des Bodens des Abschnitts A liegende Abschnitt B mit Hilfe des Laserstrahls 4 weggebrannt wird. Bei noch tieferer Ausnehmung wird nach Einsatz des Laserstrahls 4 der unterhalb des Bodens des Abschnitts B liegende Abschnitt C mit Hilfe des Laserstrahls 5 weggebrannt, usw. Durch die Laserstrahlen 3, 4 und 5 werden also Reliefbereiche, in denen verhältnissmäßig tiefe Ausnehmungen erzeugt werden sollen, zeitlich nacheinander mehrmals bestrahlt, um in zeitlich aufeinanderfolgenden Schritten den Boden der jeweils zuerst erhaltenen Ausnehmung weiter wegzubrennen bzw. auszuheben.

Der Vorteil dieses Prinzips liegt darin, daß durch das wiederholte Abtragen des Bodens ein und desselben Bereichs mit mehreren Laserstrahlen die Strahlleistung relativ geringgehalten werden kann, was zur Folge hat, daß optische Schaltelemente für das Ein- und Ausschalten der Laserstrahlen zum Einsatz kommen können, die ein relativ schnelles Schaltverhalten aufweisen, aber nicht mit zu hoher Leistung belastet werden dürfen. Somit lassen sich gleichzeitig feine und sehr tiefe Strukturen erzeugen, was zu einer erheblichen Qualitätsverbesserung bei der Herstellung von Druckformen (Druckplatten, Druckwalzen, etc.) führt. Als Schaltelemente der genannten Art könnten zum Beispiel akustooptische Modulatoren zum Einsatz kommen, Deflektoren oder Strahlablenker, wie Spiegel, etc.

Beim Druckformrohling nach Figur 1 kann es sich zum Beispiel um einen plattenförmigen Rohling handeln, der in ebenem Zustand bearbeitet wird, oder um einen zylindrischen Druckformrohling, der beispielsweise auf der Oberfläche eines drehbar gelagerten Zylinders liegt und von diesem wieder abnehmbar ist. Der Zylinder selbst könnte aber auch als Druckformrohling bezeichnet werden, wenn er auf seiner Oberfläche zum Beispiel mit Polymermaterial beschichtet wäre.

Die Laserstrahlen 3, 4 und 5 könnten nach einer Ausgestaltung der Erfindung unterschiedliche Leistungen aufweisen. Der voraneilende Laserstrahl 3 könnte zum Beispiel eine niedrigere Leistung haben als die beiden nacheilenden Laserstrahlen 4 und 5, um mit dem Laserstrahl 3 zunächst die Ränder des Reliefs bei verhältnismäßig geringer Leistung besser festlegen zu können. Tieferliegende Bereiche von Ausnehmungen könnten dann mit den leistungsstärkeren Laserstrahlen 4 und 5 weggebrannt werden. So könnte zum Beispiel als Laserstrahl 3 ein CO₂-Laserstrahl mit 100 Watt zum Einsatz kommen, während die Laserstrahlen 4 und 5 CO₂-Laser strahlen von jeweils 200 Watt sind.

Die Laserstrahlen selbst werden mit Hilfe von Linsen 7, 8 und 9 fokussiert, wozu diese Linsen zum Beispiel in derselben Ebene liegen können, jedoch unterschiedliche Brennweiten aufweisen, je nach Tiefe des von den Laserstrahlen wegzubrennenden Bereichs. In Figur 1 weist die Linse 7 die kürzeste Brennweite auf und die Linse 9 die längste Brennweite. Natürlich könnte man auch Linsen mit gleicher Brennweite in unterschiedlichen Ebenen verwenden, falls gewünscht. Bei weniger genauen Reliefs könnten Linsen mit annähernd gleicher Brennweite auch im gleichen Abstand zum Druckformrohling 1 liegen. Möglich wäre es auch, unterschiedliche Strahldurchmesser für die einzelnen Laserstrahlen 3, 4 und 5 zu verwenden falls erwünscht.

Die Figur 2 zeigt eine Variante des in Figur 1 gezeigten Prinzips. Hier sind ein oberer Bereich 10 des Druckformrohlings 1 und der Laserstrahl 3 zur Bearbeitung dieses oberen Bereichs 10 spektral aneinander angepaßt. Dazu ist die Oberfläche des Druckformrohlings 1 im oberen Bereich 10 mit entsprechendem Material beschichtet, das auf die Wellenlänge des Laserstrahls 3 besonders empfindlich ist. Der Laserstrahl 3 kann hier z. B. durch einen YAG-Laser erzeugt werden, dessen Wellenlänge bei 1,060 µm liegt. Der Strahl selbst kann eine Leistung von 50 bis 100 Watt aufweisen. Mittels eines derartigen Lasers wird eine Strahltaille im Fokus von etwa 10 µm erhalten, so daß sich im Oberflächenbereich des Druckformrohlings 1 ausgesprochen feine Strukturen herstellen lassen. Hierzu muß das Material im Bereich 10 aber so gewählt sein, daß es sich durch den Laserstrahl 3 leicht wegbrennen läßt. Die restlichen Laserstrahlen 4 und 5 können wiederum durch CO₂-Laser von jeweils 200 Watt erzeugt werden, um tiefer liegende Bereiche im Abstand zur den Reliefkanten wegbrennen zu können. Hier ist keine so hohe Genauigkeit gefordert, so daß im Fokusbereich liegende Strahltaillen von 30 bis 35 µm akzeptiert werden können.

Die Figuren 1 und 2 lassen erkennen, wie die Reliefstrukturen versockelt werden. Hierzu werden die Laserstrahlen 3, 4 und 5 in Spurrichtung 6 an unterschiedlichen Stellen in Spurrichtung 6 ausgeschaltet. Es ergibt sich dann ein treppenförmiger Sockelverlauf, wobei die Neigung der Flanken etwa dem Verlauf der fokussierten Laserstrahlung entspricht. Die Sockelflanken sind in den Figuren 1 und 2 mit 11, 12 und 13 bezeichnet.

Die Figur 3 zeigt ein Relief-Grundmuster 14 in Form eines gleichmäßig geschwärzten Bereichs. Dieses Relief-Grundmuster 14 stellt die druckende Fläche dar und muß umfangsseitig von tiefer liegenden Bereichen 15, 16 und 17 umgeben sein. Das Material des Druckformrohlings 1 muß also in den Bereichen 15, 16 und 17 weggebrannt werden. Die resultierende Struktur ist in Figur 4 zu erkennen. Es handelt sich hier um einen Querschnitt entlang der Linie A-A in Figur 3.

Zum Ein- und Ausschalten der Laserstrahlen wird das in Figur 3 gezeigte Relief-Grundmuster 14 herangezogen. Auf dem Bildschirm eines Computers kann das Relief-Grundmuster zunächst dargestellt und in einem elektronischen Speicher zwischengespeichert werden. Sodann werden Spuren festgelegt, auf denen die Laserstrahlen geführt werden, wenn das Relief graviert wird. Es sei angenommen, daß es sich bei der Linie A-A in Figur 3 um eine solche Spur handelt. Das Relief-Grundmuster 14 kann zuvor oder danach mit Umrandungen 18, 19 versehen werden, und zwar innen und außen, um die Bereiche 15, 16, 17 festzulegen, in denen das Material des Druckformrohlings 1 weggebrannt werden soll. An den Schnittpunkten der Spur A-A in Figur 3 mit dem Relief-Grundmuster bzw. den Umrandungen 18, 19 liegen dann Ein-Ausschaltpunkte für die Laserstrahlen vor, die, sortiert nach den Bereichen, zu Datenfiles zusammengefaßt werden.

Bewegt man sich zum Beispiel entlang der Linie A-A in Figur 3 in Richtung des Pfeils 6, und zwar mit den Laserstrahlen 3, 4 und 5 in Figur 1, so ergibt der erste Schnittpunkt der Spur A-A mit dem Relief-Grundmuster 14 einen Ausschaltpunkt X3 für den Laserstrahl 3, der in Figur 5 gezeigt ist. Der Schnittpunkt der Umrandung 18 mit der Spur A-A ergibt dann einen Ausschaltpunkt X4 für den Laserstrahl 4, während der Schnittpunkt der Umrandung 19 mit der Spur A-A einen Ausschaltpunkt X5 für den Laserstrahl 5 ergibt. Auch die Punkte X4 und X5 sind in Figur 5 eingezeichnet. Bei weiterer Bewegung entlang der Spur A-A in Figur 3 in Richtung des Pfeils 6 ergeben sich wiederum für die Laserstrahlen 3, 4 und 5 Einschaltpunkte, wiederum Ausschaltpunkte usw., so daß schließlich die drei in Figur 5 gezeigten Datenfiles D3, D4 und D5 zum Aus- und Einschalten der Laserstrahlen 3, 4 und 5 erhalten werden.

Die Datenfiles D3, D4 und D5 weisen jeweils Werte "1" und "0" auf und dienen zur Ansteuerung akustooptischer Modulatoren, die ihrerseits zum Schalten der Laserstrahlen 3, 4 und 5 verwendet werden. Der Beginn einer Spur sei in Figur 5 bei X=0, so daß beim ersten Spurdurchlauf mit Hilfe des Laserstrahls 3 die Bereiche 17, 16 und 15 über den Abschnitt A weggebrannt werden, bis der Laserstrahl 3 bei X3 ausgeschaltet wird. Beim zweiten Spurdurchlauf wird der Laserstrahl 4 bei X=0 eingeschaltet und bei X4 ausgeschaltet, so daß durch den zweiten Laserstrahl 4 der Abschnitt B über die Bereiche 17 und 16 gebrannt wird. Beim dritten Spurdurchlauf wird bei X=0 der Laserstrahl 5 eingeschaltet und bei X5 ausgeschaltet, so daß jetzt über den Abschnitt C nur der Bereich 17 weggebrannt wird. Gesehen vom Ort X=0 wird also der Laserstrahl 3 am spätesten ausgeschaltet, und der Laserstrahl 5 am frühesten. Nach Durchlaufen des rechten Zweigs des Relief-Grundmusters in Figur 3 erfolgt dann wiederum das Einschalten der Laserstrahlen 3, 4 und 5 in dieser Reihenfolge, usw.

Die Ein- und Ausschaltpunkte bzw. Datenfiles können nach Herstellung der Umrandungen 18 und 19 und Festlegen der Spur A-A sowie der Spurrichtung mit Hilfe geeigneter Computerprogramme automatisch erzeugt werden.

Die Figur 6 zeigt den Aufbau einer erfindungsgemäßen Vorrichtung zur Herstellung einer Druckform, etwa einer Flexodruckform.

Zur Vorrichtung gehört ein Laserengraver mit einem Maschinenbett 20. Auf dem Maschinenbett 20 ist der zu gravierende und hier hohlzylinderförmig ausgebildete Druckformrohling 1 drehbar gelagert. Hierzu weist der Druckformrohling 1 eine zentrale Welle 20a auf, die von am Maschinenbett 20 vorgesehenen Lagern aufgenommen wird. Mittels eines Motors 21 kann der Druckformrohling 1 um seine Zentralachse gedreht werden. Ein Encoder 22 bzw. Drehimpulsgeber dient zur Erzeugung von Impulsen, welche der jeweiligen Drehstellung des Druckformrohlings 1 entsprechen. Ein Schlitten 23 wird auf Führungen 24 parallel zur Achse des Druckformrohlings 1 bewegt. Eine Schraubspindel 25 dient zum Antreiben dieses Schlittens 23 entlang der Führungen 24, wobei die Schraubspindel 25 über einen Antrieb 26 in der einen oder anderen Richtung gedreht wird, um den Schlitten 23 entsprechend mitzunehmen.

Auf dem Schlitten 23 sind drei nebeneinander liegende Laser 27a bis 27c vorhanden. Jedem dieser Laser ist ein eigener Shutter, ein eigener Modulator und ein eigenes Linsensystem zugeordnet. Jeder der Modulatoren 30a bis 30c, die wiederum als akustooptische Modulatoren ausgebildet sind, ist ein eigener Analogschalter in einer Maschinensteuerung 33 zugeordnet. Sie werden mit gleichen oder unterschiedlichen Eingangsspannungen versorgt, um fokussierte Laserstrahlung unterschiedlicher Leistung bereitstellen zu können.

Zur Betriebssteuerung der Anlage ist die Maschinensteuerung 33 vorhanden, die über Steuerleitungen mit den Lasern 27a-27c, dem Modulator 30, dem Drehantrieb 26, dem Motor 21 und dem Drehimpulsgeber 22 verbunden ist.

Ferner gehören zur Vorrichtung nach Figur 6 ein CAD-System 34, welches mit einem Steuerungscomputer 35 verbunden ist, der seinerseits zur Ansteuerung der Maschinensteuerung 33 dient.

Mit Hilfe des CAD-Systems 34 kann ein Designer am zugehörigen Bildschirm ein Muster entwerfen, etwa das in Figur 3 gezeigte Relief-Grundmuster 14. Der Designer kann dann über entsprechende Befehle am CAD-System 34 Umrandungen 18 und 19 relativ zum Relief-Grundmuster 14 definieren, die Bereiche festlegen, in denen die Oberfläche des Druckformrohlings 1 außerhalb des Reliefgrundmusters abgetragen werden soll. Auch kann der Designer die Spur A-A in Figur 3 bestimmen, entlang später der Druckformrohling 1 graviert werden soll. Das CAD-System 34 errechnet danach die in Figur 5 gezeigten Musterinformationen bzw. Datenfiles, wobei die Anzahl der Datenfiles der Anzahl der Bereiche entspricht, die abgetragen werden sollen. Dies wird, wie bereits ausgeführt, unter Verwendung mehrerer nacheinander zur Anwendung gelangender Laserstrahlen erfolgen. Die Musterinformationen bzw. Datenfiles D3 bis D5 werden dann vom CAD-System 34 zum Steuerungscomputer 35 übertragen und dort gespeichert, um schließlich im Bearbeitungsfall der Maschinensteuerung 33 zugeführt zu werden. Diese sorgt für die Drehung des Druckformrohlings 1 um seine Zentralachse, für die entsprechende Verschiebung des Schlittens 23, um die Laserstrahlen 27a-27c entlang der vorbestimmten Spur auf der Oberfläche des Druckformrohlings 1 zu führen, und für das Ein- und Ausschalten der Laserstrahlsen 27a-27c in Übereinstimmung mit den Datenfiles D3 bis D5 unter Verwendung der Modulatoren 30a-30c, die hier als akustooptische Modulatoren ausgebildet sind.

Wird bei Drehung des zylinderförmigen Druckformrohlings 1 um seine Längsachse der Schlitten 23 gleichzeitig von rechts nach links in Figur 6 verschoben, so laufen die fokussierten Laserstrahlen 28a bis 28c auf schraubenlinienförmigen Spuren über die Oberfläche des Druckformrohlings 1. Der fokussierte Laserstrahl 28a geht dabei voran und graviert zunächst Oberflächenbereiche, die den Bereichen A in Figur 4 entsprechen. Als nächstes läuft der fokussierte Laserstrahl 28b entlang derselben schraubenlinienförmigen Spur und graviert dabei Bereiche, die den Bereichen B in Figur 4 entsprechen. Als nächstes wird dieselbe Spur vom fokussierten Laserstrahl 28c überstrichen, um die Bereiche entlang der Spur zu gravieren, die den Bereichen C in Figur 4 entsprechen. Auch hier läßt sich die Leistung der fokussierten Laserstrahlen steuern, indem etwa unterschiedlich hohe Spannungen an den Steuerungseingangder akustooptischen Modulatoren angelegt und in Übereinstimmung mit den entsprechenden Datenfiles geschaltet werden. Auch wäre hier ein Blockbetrieb möglich, bei dem nur zylindrische Spuren abgefahren werden.

Ein zweites Ausführungsbeispiel der erfindungsgemäßen Vorrichtung ist in Figur 7 dargestellt. Gleiche Elemente wie in Figur 6 sind mit dem gleichen Bezugszeichen versehen und werden nicht nochmals beschrieben. Im Unterschied zum Ausführungsbeispiel nach Figur 6 ist hier der Schlitten 23 fest angeordnet, ist also nicht mehr in Längsrichtung des zylinderförmig ausgebildeten Druckformrohlings 1 verschiebbar. Vielmehr ist jetzt der Druckformrohling 1 in seiner Zylinderlängsrichtung verschiebbar gelagert, wozu er nunmehr auf den Führungen 24 angeordnet ist und z. B. mit Hilfe der Schraubenspindel 25 angetrieben wird, die ihrerseits vom Drehantrieb 26 in der einen oder anderen Richtung gedreht wird. Von Vorteil ist diese Anordnung, wenn sehr viele Laser zur gleichzeitigen Bearbeitung des Druckformrohlings 1 zum Einsatz kommen, da sich hier diese Vielzahl von Lasern dann nicht mehr stabil und schwingungsarm genug auf einem bewegbaren Schlitten transportieren läßt.

## Patentansprüche

1. Verfahren zur Herstellung einer Druckform, bei dem in die Oberfläche eines Druckformrohlings (1) ein Relief dadurch eingebracht wird, daß Material des Druckformrohlings (1) entlang von Spuren durch Strahlung abgetragen wird, wobei entlang jeweils ein und derselben Spur unterschiedlich tief liegende Reliefbereiche (A, B, C) durch entsprechend häufiges Bestrahlen erzeugt werden,
**dadurch gekennzeichnet, daß** das Bestrahlen mit mehreren Strahlen (3, 4, 5) erfolgt, die nacheinander entlang derselben Spur geführt werden, und
die mehreren Strahlen in einer Richtung nebeneinander liegend angeordnet sind, die quer zur Längsrichtung der Spur verläuft.

2. Verfahren nach Anspruch 1, **dadurch gekennzeichnet, daß** unterschiedlich tief liegende Reliefbereiche (A, B, C) durch Strahlen unterschiedlicher Leistung abgetragen werden.

3. Verfahren nach Anspruch 1 oder 2, **dadurch gekennzeichnet, daß** unterschiedlich tiefliegende Reliefbereiche (A, B, C) durch Strahlen unterschiedlicher Wellenlänge abgetragen werden.

4. Verfahren nach Anspruch 2 oder 3, **dadurch gekennzeichnet, daß** unmittelbar an der Oberfläche (2) des Druckformrohlings (1) liegende Reliefbereiche (A) durch Strahlen abgetragen werden, deren Leistung geringer und/oder deren Wellenlänge kürzer ist als die derjenigen Strahlen, die zum Abtragen tiefer liegender Reliefbereiche (B, C) dienen.

5. Verfahren nach einem der Ansprüche 1 bis 4, **dadurch gekennzeichnet, daß** das Relief oberflächenseitig begrenzende Materialbereiche des Druckformrohlings zuerst abgetragen werden.

6. Verfahren nach einem der Ansprüche 1 bis 5, **dadurch gekennzeichnet, daß** das Relief oberflächenseitig begrenzende Materialbereiche (A) des Druckformrohlings (1) in ihrer spektralen Empfindlichkeit an die Wellenlänge der abtragenden Strahlung angepaßt sind.

7. Verfahren nach einem der Ansprüche 1 bis 6, **dadurch gekennzeichnet, daß** die Bestrahlung des Druckformrohlings (1) mit Laserstrahlung, z. B. fokussierter Laserstrahlung erfolgt.

8. Verfahren nach einem der Ansprüche 1 bis 7, **dadurch gekennzeichnet, daß** die Strahlen relativ zum Druckformrohling (1) bewegt werden.

9. Verfahren nach einem der Ansprüche 1 bis 7, **dadurch gekennzeichnet, daß** der Druckformrohling (1) relativ zu ortsfesten Strahlen bewegt wird.

10. Verfahren nach einem der Ansprüche 1 bis 9, **dadurch gekennzeichnet, daß** ein Polymermaterial aufweisender Druckformrohling bestrahlt wird.

11. Verfahren nach Anspruch 10, **dadurch gekennzeichnet, daß** ein plattenförmiger Druckformrohling aus Polymermaterial auf die Oberfläche eines drehbar lagerbaren Zylinders gelegt wird.

12. Verfahren nach Anspruch 10, **dadurch gekennzeichnet, daß** zur Bildung eines Druckformrohlings (1) Polymermaterial auf die Oberfläche eines drehbar lagerbaren Zylinders aufgezogen bzw. aufgetragen wird.

13. Verfahren nach einem der Ansprüche 1 bis 12, **dadurch gekennzeichnet, daß** das Bestrahlen des Druckformrohlings (1) entlang einer jeweiligen Spur in Abhängigkeit von Datenfiles (D3, D4, D5) erfolgt, von denen jeweils eines einem der in unterschiedlicher Tiefe liegenden, abzutragenden Reliefbereiche (A, B, C) zugeordnet ist.

14. Verfahren nach Anspruch 13, **dadurch gekennzeichnet, daß** die Datenfiles (D3, D4, D5) wie folgt erzeugt werden:
- Bildung und elektronische Speicherung eines zweidimensionalen Relief-Grundmusters (14);
- Bildung einer oder mehrerer in unterschiedlichem Abstand zum Relief-Grundmuster liegenden Umrandungen (18, 19) zur Kennzeichnung von Reliefbereichen (15, 16, 17), die mit zunehmendem Abstand vom Relief-Grundmuster (14) tiefer liegen sollen;
- Ziehen einer Spur (A-A) durch das umrandete Relief-Grundmuster (14) ;
- Aufsuchen von Grenzen (X3, X4, X5) des Relief-Grundmusters (14) und der Reliefbereiche (15 bis 17) anhand der Umrandungen auf der Spur; und
- Festsetzen von Strahlein- und -ausschaltbefehlen anhand der aufgefundenen Grenzen und in jeweilige Datenfiles (D3, D4, D5) sortiert für das Relief-Grundmuster (14) und die tiefer liegenden Reliefbereiche (15 bis 17).

15. Verfahren nach Anspruch 14, **dadurch gekennzeichnet, daß** die jeweiligen Datenfiles (D3 bis D5) zur Modulation der Strahlen herangezogen werden.

16. Verfahren nach Anspruch 15, **dadurch gekennzeichnet, daß** den jeweiligen Datenfiles (D3 bis D5) jeweils unterschiedliche Steuerspannungen zur Modulation der Strahlen zugeordnet sind.

17. Vorrichtung zur Herstellung einer Druckform, mit
- einer Halterung zum Halten eines Druckformrohlings (1);
- einer optischen Einrichtung (27) zum Bestrahlen einer Oberfläche (2) des Druckformrohlings (1) entlang einer Spur mittels wenigstens eines Strahls (28), um dadurch Bereiche des Druckformrohlings (1) abzutragen; und
- einer Steuereinrichtung, die unter Verwendung eines Strahlein- und
- ausschaltbefehle enthaltenden Datenfiles Intensitätsänderungen des wenigstens einen Strahls auf seinem Weg entlang der Spur steuert, wobei
die Steuereinrichtung so ausgebildet ist, daß sie mehrere jeweils Strahlein- und -ausschaltbefehle enthaltende Datenfiles (D3 bis D5) zur Verfügung stellt, von denen jedes zur Bearbeitung des Druckformrohlings (1) entlang der gesamten Spur dient, und die bezogen auf die Spur zeitlich versetzt abarbeitbar sind,
**dadurch gekennzeichnet, daß** die optische Einrichtung so ausgebildet ist, daß sie mehrere Strahlen (28a bis 28c) ausgibt, die durch jeweils nur eines der Datenfiles (D3 bis D5) steuerbar sind, und
daß die Strahlen in einer Richtung nebeneinander liegend angeordnet sind, die quer zur Spurlängsrichtung verläuft.

18. Vorrichtung nach Anspruch 17, **dadurch gekennzeichnet, daß** die Strahlen Laserstrahlen sind.

19. Vorrichtung nach Anspruch 14 oder 18, **dadurch gekennzeichnet, daß** der Druckformrohling (1) als ein um seine Längsachse drehbar gelagerter Zylinder ausgebildet ist, der auf seiner Oberfläche ein elastisches Material, z. B. Polymermaterial, trägt.

20. Vorrichtung nach Anspruch 19, **dadurch gekennzeichnet, daß** ein in Richtung der Längsachse des Zylinder verschiebbar angeordneter Schlitten (23) vorhanden ist, der wenigstens Teile der optischen Einrichtung trägt.

21. Vorrichtung nach Anspruch 19, **dadurch gekennzeichnet, daß** der Zylinder in Richtung seiner Längsachse verschiebbar und die optische Einrichtung fest positioniert ist.

22. Vorrichtung nach einem der Ansprüche 17 bis 21, **dadurch gekennzeichnet, daß** zur Intensitätssteuerung der Strahlen Modulatoren (30) vorgesehen sind, die über die Datenfiles (D3 bis D5) wenigstens indirekt ansteuerbar sind.

23. Vorrichtung nach Anspruch 22, **dadurch gekennzeichnet, daß** ein jeweiliger Modulator (30a bis 30c) mit wenigstens einem Analogschalter verbunden ist, über den dem Modulator eine Steuerspannung zuführbar ist, und daß der Analogschalter durch das Datenfile (D3 bis D5) schaltbar ist.

24. Vorrichtung nach Anspruch 23, **dadurch gekennzeichnet, daß** mehrere Modulatoren (30a bis 30c) vorhanden sind, denen jeweils ein Analogschalter zugeordnet ist, die jeweils durch eines der zum Gravieren entlang einer Spur benötigten mehreren Datenfiles (D3 bis D5) schaltbar sind, und daß die Analogschalter jeweils unterschiedliche Steuerspannungen schalten (Figuren 6,7).

25. Vorrichtung nach einem der Ansprüche 22 bis 24, **dadurch gekennzeichnet, daß** die Modulatoren (30a bis 30c) akustooptische Modulatoren sind.

26. Vorrichtung nach einem der Ansprüche 22 bis 24, **dadurch gekennzeichnet, daß** die Modulatoren Deflektoren oder Strahlablenker sind.

27. Vorrichtung nach einem der Ansprüche 17 bis 26, **dadurch gekennzeichnet, daß** die Strahlen fokussierte Strahlen sind.

## Claims

1. Method for producing a printing block in which a relief introduced into the surface of a printing block blank (1), in that material of the printing block blank (1) is removed along tracks by radiation, wherein along one and the same track in each case relief regions located at different depths (A, B, C) are produced by correspondingly frequent exposure to radiation.

2. Method according to claim 1, **characterized in that** relief regions at different depths (A, B, C) are removed by beams of different power.

3. Method according to claim 1 or 2, **characterized in that** relief regions at different depths (A, B, C) are removed by beams of differing wavelength.

4. Method according to Claim 2 or 3, **characterized in that** relief regions (A) located directly on the surface (2) of the printing block blank (1) are removed by beams whose power is less and/or whose wavelength is shorter than that of those beams serving to remove lower-lying relief regions (B, C).

5. Method according to one of Claims 1 to 4, **characterized in that** areas of the material of the printing block blank bounding the surface side of the relief are removed first.

6. Method according to one of Claims 1 to 5, **characterized in that** areas of the material (A) of the printing block blank (1) bounding the surface side of the relief are adapted in their spectral sensitivity to the wavelength of the eroding radiation.

7. Method according to one of Claims 1 to 6, **characterized in that** the exposure of the printing block blank (1) to radiation is effected using laser radiation, e.g. focused laser radiation.

8. Method according to one of Claims 1 to 7, **characterized in that** the beams are moved relative to the printing block blank (1).

9. Method according to one of Claims 1 to 7, **characterized in that** the printing block blank (1) is moved relative to the fixed position beams.

10. Method according to one of Claims 1 to 9, **characterized in that** a printing block blank possessing a polymer material is irradiated.

11. Method according to Claim 10, **characterized in that** a plate-like printing block blank composed of polymer material is laid on the surface of a rotatably mountable cylinder.

12. Method according to Claim 10, **characterized in that** to form a printing block blank (1) polymer material is pulled onto or applied to the surface of a rotatably mountable cylinder.

13. Method according to one of Claims 1 to 12, **characterized in that** the exposure to radiation of the printing block blank (1) along a track in question ensues as a function of data files (D3, D4, D5) each of which is assigned to one of the relief regions (A, B, C) to be removed located at different depths.

14. Method according to Claim 13, **characterized in that** the data files (D3, D4, D5) are generated as follows:
- construction and electronic storage of a two-dimensional basic relief pattern (14);
- construction of one or more borders (18, 19) located at different distances from the basic relief pattern to identify relief regions (15, 16, 17) which with increasing distance from the basic relief pattern (14) are intended to be at greater depth;
- drawing of a track (A-A) through the bounded basic relief pattern (14);
- searching for boundaries (X3, X4, X5) in the basic relief pattern (14) and the relief regions (15 to 17) on the basis of the borders on the track; and
- determination of beam-on and beam-off switching commands on the basis of the discovered boundaries and sorted into respective data files (D3, D4, D5) for the basic relief pattern (14) and the lower-lying relief regions (15 to 17).

15. Method according to Claim 14, **characterized in that** the data files in question (D3 to D5) are used to modulate the beams.

16. Method according to claim 15, **characterized in that** the respective data files (D3 to D5) have assigned to them in each case different control voltages for modulating the beams.

17. Device for producing a printing block having:
- a mounting for holding a printing block blank (1);
- an optical device (27) for exposure to radiation of a surface (2) of the printing block blank (1) along a track by means of at least one beam (28) in order by this to remove regions of the printing block blank (1); and
- a control device which by use a data file containing beam-on and beam-off control commands controls changes in the intensity of the at least single beam on its path along the track,
wherein
the control device is constructed in such a way that it provides a plurality of data files (D3 to D5) each containing beam-on and beam-off commands of which each serves for the machining of the printing block blank (1) along the entire track and which in relation to the track can be worked through in time-delayed manner.

18. Device according to claim 17, **characterized in that** the beams are laser beams.

19. Device according to claim 14 or 18, **characterized in that** the printing block blank (1) is constructed as a cylinder mounted rotatably about its longitudinal axis which carries on its surface an elastic material, e.g. polymer material.

20. Device according to Claim 19, **characterized in that** a carriage (23) arranged displaceable in the direction of the longitudinal axis of the cylinder is present which carries at least parts of the optical device.

21. Device according to Claim 19, **characterized in that** the cylinder is displaceable in the direction of its longitudinal axis and the optical device is in a fixed position.

22. Device according to one of Claims 17 to 21, **characterized in that** for controlling the intensity of the beams modulators (30) are provided which are actuable at least indirectly via the data files (D3 to D5).

23. Device according to claim 22, **characterized in that** a respective modulator (30a to 30c) is connected to at least one analogue switch through which a control voltage can be supplied to the modulator and that the analogue switch can be switched by the data file (D3 to D5).

24. Device according to Claim 23, **characterized in that** a plurality of modulators (30a to 30c) is present to each of which an analogue switch is assigned which are each switchable by one of the plurality of data files (D3 to D5) needed for engraving along a track and that the analogue switches each switch different control voltages (Figures 6, 7).

25. Device according to one of Claims 22 to 24, **characterized in that** the modulators (30a to 30c) are acousto-optical modulators.

26. Device according to one of Claims 22 to 24, **characterized in that** the modulators are deflectors or beam deflectors.

27. Device according to one of the claims 17 to 26, **characterized in that** the beams are focused beams.

## Revendications

1. Procédé de fabrication d'une plaque d'impression, dans lequel un relief est ménagé dans la surface d'une ébauche (1) de plaque d'impression de telle sorte que le matériau de l'ébauche (1) de plaque d'impression soit enlevé par un rayonnement le long de pistes, des zones en relief (A, B, C) de profondeurs différentes étant produites à chaque fois le long d'une et même piste par une irradiation répétée de manière adéquate,
**caractérisé en ce que** l'irradiation est effectuée au moyen de plusieurs rayons (3, 4, 5) dirigés les uns après les autres le long de la même piste et **en ce que** les différents rayons sont disposés les uns à côté des autres dans une direction qui s'étend transversalement à la direction longitudinale de la piste.

2. Procédé selon la revendication 1, **caractérisé en ce que** les zones en relief (A, B, C) de profondeurs différentes sont enlevées par des rayonnements de puissance différente.

3. Procédé selon la revendication 1 ou 2, **caractérisé en ce que** les zones en relief (A, B, C) de profondeurs différentes sont enlevées par un rayonnement de longueur d'onde différente.

4. Procédé selon la revendication 2 ou 3, **caractérisé en ce que** les zones en relief (A) situées directement sur la surface (2) de l'ébauche (1) de plaque d'impression sont enlevées par des rayonnements dont la puissance est plus faible et/ou dont la longueur d'onde est plus courte que celle(s) des rayonnements qui servent à enlever des zones en relief (B, C) plus profondes.

5. Procédé selon l'une des revendications 1 à 4, **caractérisé en ce qu'**on enlève d'abord les zones du matériau de l'ébauche de plaque d'impression délimitant le relief du côté de la surface.

6. Procédé selon l'une des revendications 1 à 5, **caractérisé en ce qu'**on adapte les zones (A) du matériau de l'ébauche de plaque d'impression (1) délimitant le relief du côté de la surface dans leur sensibilité spectrale à la longueur d'onde du rayonnement d'élimination.

7. Procédé selon l'une des revendications 1 à 6, **caractérisé en ce que** l'irradiation de l'ébauche (1) de plaque d'impression s'effectue par un rayonnement laser, par exemple par un rayonnement laser focalisé.

8. Procédé selon l'une des revendications 1 à 7, **caractérisé en ce que** les rayons sont déplacés par rapport à l'ébauche de plaque d'impression (1).

9. Procédé selon l'une des revendications 1 à 7, **caractérisé en ce que** l'ébauche de plaque d'impression (1) est déplacée par rapport à des rayons fixes.

10. Procédé selon l'une des revendications 1 à 9, **caractérisé en ce qu'**on irradie une ébauche de plaque d'impression comportant un matériau polymère.

11. Procédé selon la revendication 10, **caractérisé en ce qu'**on place une ébauche de plaque d'impression en forme de plaque en matériau polymère sur la surface d'un cylindre monté à rotation sur des paliers.

12. Procédé selon la revendication 10, **caractérisé en ce que**, pour former une ébauche de plaque d'impression (1), on tire, ou on dépose, du matériau polymère sur la surface d'un cylindre monté à rotation sur des paliers.

13. Procédé selon l'une des revendications 1 à 12, **caractérisé en ce que** l'irradiation de l'ébauche de plaque d'impression (1) le long d'une piste correspondante s'effectue en fonction de fichiers de données (D3, D4, D5) auxquels est associée à chaque fois une des zones en relief (A, B, C) à enlever qui se trouve à des profondeurs différentes.

14. Procédé selon la revendication 13, **caractérisé en ce qu'**on génère les fichiers de données (D3, D4, D5) de la façon suivante :
- formation et enregistrement électronique d'un motif de base en relief (14) bidimensionnel ;
- formation d'une ou de plusieurs bordures (18, 19) placées à différentes distances par rapport au motif de base en relief pour repérer des zones en relief (15, 16, 17) qui doivent être plus profondes lorsque la distance par rapport au motif de base en relief (14) augmente ;
- tracé d'une piste (A-A) au travers du motif de base en relief (14) à bordure ;
- recherche des limites (X3, X4, X5) du motif de base en relief (14) et des zones en relief (15 à 17) au moyen des bordures sur la piste ; et
- définition d'ordres d'enclenchement et de déclenchement de rayonnement au moyen des limites trouvées et triées dans des fichiers de données correspondants (D3, D4, D5) pour le motif de base en relief (14) et les zones en relief plus profondes (15 à 17).

15. Procédé selon la revendication 14, **caractérisé en ce qu'**on utilise les fichiers de données correspondants (D3 à D5) pour moduler les rayons.

16. Procédé selon la revendication 15, **caractérisé en ce que**, à chaque fichier de données (D3 à D5), sont associées à chaque fois des tensions de commande différentes pour moduler les rayons.

17. Dispositif de fabrication d'une plaque d'impression, comprenant :
- un support pour soutenir une ébauche (1) de plaque d'impression ;
- un système optique (27) pour irradier une surface (2) de l'ébauche de plaque d'impression (1) le long d'une piste au moyen d'au moins un rayon (28) pour ainsi enlever des zones de l'ébauche de plaque d'impression (1) ; et
- un système de commande qui commande des modifications d'intensité d'au moins un rayon sur son trajet le long de la piste en utilisant un fichier de données contenant des ordres d'enclenchement et de déclenchement de rayonnement, dans lequel :
le système de commande est réalisé de telle sorte qu'il dispose de plusieurs fichiers de données (D3 à D5) contenant à chaque fois des ordres d'enclenchement et de déclenchement de rayonnement qui servent chacun au traitement de l'ébauche de plaque d'impression (1) le long de toute la piste et peuvent être traités de manière décalée dans le temps par rapport à la piste, **caractérisé en ce que** le système optique est réalisé de telle sorte qu'il génère plusieurs rayons (28a à 28c) qui, à chaque fois, peuvent être commandés uniquement par un des fichiers de données (D3 à D5), et
les rayons sont disposés les uns à côté des autres dans une direction qui s'étend transversalement à la direction longitudinale de la piste.

18. Dispositif selon la revendication 17, **caractérisé en ce que** les rayons sont des rayons lasers.

19. Dispositif selon la revendication 17 ou 18, **caractérisé en ce que** l'ébauche de plaque d'impression (1) est réalisée sous la forme d'un cylindre monté à rotation sur des paliers autour de son axe longitudinal et qui porte un matériau élastique, par exemple un matériau polymère, sur sa surface.

20. Dispositif selon la revendication 19, **caractérisé en ce qu'**un chariot (23) est prévu coulissant dans la direction de l'axe longitudinal du cylindre, ce chariot supportant au moins des parties du système optique.

21. Dispositif selon la revendication 19, **caractérisé en ce que** le cylindre est susceptible de coulisser dans la direction de son axe longitudinal et le système optique est positionné de manière fixe.

22. Dispositif selon l'une des revendications 17 à 21, **caractérisé en ce qu'**on prévoit des modulateurs (30) pour commander l'intensité des rayons, ces modulateurs pouvant être commandés au moins indirectement par les fichiers de données (D3 à D5).

23. Dispositif selon la revendication 22, **caractérisé en ce qu'**un modulateur respectif (30a à 30c) est relié à au moins un commutateur analogique qui permet de fournir une tension de commande au modulateur et **en ce que** le commutateur analogique est susceptible d'être commuté par le fichier de données (D3 à D5).

24. Dispositif selon la revendication 23, **caractérisé en ce qu'**on prévoit plusieurs modulateurs (30a à 30c), auxquels est associé à chaque fois un commutateur analogique et qui peuvent être commutés à chaque fois par l'un des différents fichiers de données (D3 à D5) nécessaire à la gravure le long d'une piste, et **en ce que** les commutateurs analogiques commutent à chaque fois des tensions de commande différentes (figures 6, 7).

25. Dispositif selon l'une des revendications 22 à 24, **caractérisé en ce que** les modulateurs (30a à 30c) sont des modulateurs opto-acoustiques.

26. Dispositif selon l'une des revendications 22 à 24, **caractérisé en ce que** les modulateurs sont des déflecteurs ou des plaques de déviation.

27. Dispositif selon l'une des revendications 17 à 26, **caractérisé en ce que** les rayons sont des rayons focalisés.
